# EUROPÄISCHE PATENTSCHRIFT

(11) **EP 0 968 548 B1**
(45) Veröffentlichungstag und Bekanntmachung des Hinweises auf die Patenterteilung: **06.12.2000**
(21) Anmeldenummer: 98914861.4
(22) Anmeldetag: 03.03.1998
(51) Int. Cl.: H01R 13/53, H01R 24/02, H01R 13/115, H01R 13/11

(54) **STECKERBUCHSE MIT IN DER FORM EINES HYPERBOLOIDS ANGEORDNETEN KONTAKTBEREICHEN**
SOCKET WITH CONTACT REGIONS DISPOSED IN THE FORM OF A HYPERBOLOID
DOUILLE MUNIE DE ZONES DE CONTACT A CONFIGURATION HYPERBOLOIDALE

(30) Priorität: 20.03.1997 DE 29705134 U
(43) Veröffentlichungstag der Anmeldung: 05.01.2000
(73) Patentinhaber: Ingos Elektronik-HandelsGesellschaft mbH, 94571 Schaufling (DE)
(72) Erfinder: SCHULZ, Oswin, D-94571 Schaufling (DE)
(74) Vertreter: Banzer, Hans-Jörg, Dipl.-Ing.
(86) Internationale Anmeldenummer: EP9801190
(87) Internationale Veröffentlichungsnummer: WO9843321

(56) Entgegenhaltungen:
- EP-A- 0 727 842
- US-A- 4 175 821
- US-A- 5 033 982
- US-A- 5 511 307

## Beschreibung

Die vorliegende Erfindung betrifft eine mit einem Steckerteil durch eine Steckverbindung koppelbare und elektrisch kontaktierbare Steckerbuchse nach dem Oberbegriff des Anspruches 1 sowie ein Verfahren zur Herstellung einer derartigen Steckerbuchse.

Eine gattungsgemäße Steckerbuchse ist beispielsweise aus der US-A-5,033,982 bekannt, wobei diese Steckerbuchse einteilig ausgestaltet und aus einem Stanzteil hergestellt ist. Die Steckerbuchse weist Kontaktbereiche in Form von Lamellen auf, welche sich in Längsrichtung der Steckerbuchse parallel zur Längsachse erstrecken und derart gebogen sind, daß sich eine hyperbolische Form ergibt. Eine derartige Anordnung der Kontaktbereiche hat jedoch zur Folge, daß nicht immer ein zufriedenstellender elektrischer Kontakt zwischen dem entsprechenden Steckerteil und den Kontaktbereichen der Steckerbuchse gewährleistet ist.

Daher wurden abgewandelte Steckerbuchsen mit hyperbolisch ausgebildeten Kontaktbereichen entwickelt, die unter dem Namen HYPCON-Stecker bekannt sind. Eine entsprechende Steckerbuchse ist beispielhaft in Fig. 3 dargestellt.

Wie aus Fig. 3 ersichtlich ist, weist diese bekannte Steckerbuchse einen im wesentlichen zylinderförmigen Buchsenkörper 22 auf, der vergleichsweise dünnwandig und innen hohl ist. Innerhalb des Buchsenkörpers 22 sind mehrere Kontaktdrähte 23 angeordnet, wobei diese Kontaktdrähte 23 gegenüber der Längsachse der Steckerbuchse mit einem derartigen Neigungswinkel angeordnet sind, daß sie im Inneren des Buchsenkörpers 22 einen die Form eines Hyperboloids aufweisenden Körper begrenzen, so daß die Kontaktdrähte 23 hyperbolisch ausgebildete und angeordnete Kontaktbereiche für ein in die Steckerbuchse, d.h. in das Innere des Buchsenkörpers 22, einzuführendes Steckerteil bilden. Das Steckerteil besitzt insbesondere einen Kontaktstift, dessen Außenform komplementär zu dem Buchsenkörper 22 ausgebildet ist. Als Außendurchmesser des Kontaktstifts und entsprechend als Innendurchmesser des Buchsenkörpers 22 sind beispielsweise Durchmesserwerte von 0,6 mm, 0,76 mm, 1,0 mm, 1,5 mm, 3,5mm, 7mm oder sogar 15mm usw. üblich.

Die in den Buchsenkörper 22 eingesetzten Kontaktdrähte 23 sind vorzugsweise aus Bronze gefertigt. Die über die seitlichen Begrenzungen des Buchsenkörpers 22 hinausstehenden Enden der Kontaktdrähte 23 werden wie in Fig. 3 gezeigt umgebogen, so daß sie die Endbereiche des Buchsenkörpers 22 umgreifen, wodurch die Kontaktdrähte 23 innerhalb des Buchsenkörpers 22 befestigt werden.

Aufgrund der besonderen, in Fig. 3 dargestellten Gestaltung dieser sogen. HYPCON-Steckverbindungen besitzen diese Steckverbindungen hervorragende elektrische und mechanische Eigenschaften. So ist beispielsweise der zum Zusammenstecken bzw. Auseinanderziehen der Teile erforderliche Kraftaufwand sehr gering. Die Abnutzung der hyperbolisch innerhalb des Buchsenkörpers 22 angeordneten Kontaktdrähte 23 ist daher sehr gering, wodurch die Lebensdauer enorm hoch ist. So sind beispielsweise bis zu 100 000 Steckverbindungsvorgänge mit ein und derselben Steckerbuchse möglich. Des weiteren ist aufgrund der speziellen hyperbolischen Anordnung der Kontaktdrähte 23 der Kontakt- und Übertragungswiderstand bei einer Steckverbindung minimal, so daß eine sehr hohe Kontaktsicherheit gewährleistet ist. Schließlich ist die Steckverbindung auch gegenüber Erschütterungen sicher, da die innerhalb des Buchsenkörpers 22 angeordneten Kontaktdrähte 23 allseitig an einen eingeführten Kontaktstift anliegen.

Aufgrund der oben beschriebenen hervorragenden Eigenschaften finden derartige HYPCON-Steckverbindungen überall dort Anwendung, wo eine überaus hohe Kontaktsicherheit gefordert ist, wie z.B. bei computergesteuerten Vorrichtungen. Abhängig von der Anzahl der eingesetzten Kontaktdrähte 23 kann mit Hilfe einer derartigen Steckverbindung bei einem Durchmesser 0.76mm Strom mit einer Stromstärke von bis zu 6A übertragen werden. Abhängig von dem Durchmesser können jedoch durchaus höhere Stromstärken bis zu 150A übertragen werden.

Aufgrund des geringen Kraftaufwandes, der zum Zusammenstecken bzw. Auseinanderziehen der Teile erforderlich ist, kann eine Vielzahl von derartigen parallel angeordneten Steckverbindungen leicht zusammengesteckt und auseinandergezogen werden, was mit anderen Verbindungsarten nicht möglich wäre.

Wie aus Fig. 3 ersichtlich ist, ist die für eine derartige Steckverbindung erforderliche Steckerbuchse relativ kompliziert aufgebaut und kann daher nur aufwendig hergestellt werden. Insbesondere besteht diese Steckerbuchse aus einer Vielzahl von Einzelteilen, die zunächst zusammengesetzt werden müssen. So müssen in einem ersten Schritt mehrere Kontaktdrähte 23 in den Buchsenkörper 22 mit einem bestimmten Neigungswinkel d.h. Schräg, gegenüber der Längsachse des Buchsenkörpers 22 eingesetzt werden, so daß diese Kontaktdrähte 23 den hyperbolisch geformten Körper begrenzen. Anschließend müssen die Seitenenden der Kontaktdrähte 23 wie in Fig. 3 gezeigt umgebogen werden, so daß die Seitenenden die Endbereiche des Buchsenkörpers 22 umgreifen. Schließlich wird der Buchsenkörper 22 mit den darin eingesetzten Kontaktdrähten 23 in zwei Hälften 20 und 21 eines Außengehäuses eingesetzt, wobei diese Außenhälften 20 und 21 beispielsweise miteinander verbunden werden.

Das Herstellungsverfahren der in Fig. 3 gezeigten bekannten Steckerbuchse ist somit sehr aufwendig, so daß eine vollautomatisierte Herstellung dieser Steckerbuchse nicht möglich ist.

Der vorliegenden Erfindung liegt daher die Aufgabe zugrunde, eine Steckerbuchse, welche auf einfache Art und Weise und insbesondere billig, schnell und vollautomatisiert herstellbar ist und sehr gute Kontakteigenschaften aufweist, sowie ein Verfahren zur Herstellung einer derartigen Steckerbuchse bereitzustellen.

Diese Aufgabe wird erfindungsgemäß durch eine Steckerbuchse mit den Merkmalen des Anspruches 1 bzw. ein Verfahren zur Herstellung einer derartigen Steckerbuchse mit den Merkmalen des Anspruches 16 gelöst. Die Unteransprüche definieren jeweils vorteilhafte und bevorzugte Ausführungsformen der vorliegenden Erfindung.

Die Erfindung wird nachfolgend unter Bezugnahme auf die Zeichnung anhand eines bevorzugten Ausführungsbeispiels beschrieben.
- Fig. 1: zeigt die Draufsicht auf ein Stanzteil, welches zur Herstellung einer Steckerbuchse gemäß der vorliegenden Erfindung verwendet wird,
- Fig. 2: zeigt eine Steckerbuchse gemäß der vorliegenden Erfindung in einer perspektivischen Ansicht, und
- Fig. 3: zeigt eine bekannte Steckerbuchse mit hyperbolisch ausgebildeten Kontaktbereichen in einer perspektivischen Teilquerschnittsansicht.

Fig. 1 zeigt eine Draufsicht auf ein Stanzband 14, welches insbesondere aus einem elektrisch leitfähigen Material, wie z.B. einem Bimetall, gefertigt ist. Aus dem Stanzband 14 wird ein Fertigungsteil 15 ausgestanzt, aus dem die in Fig. 2 gezeigte Steckerbuchse hergestellt, d.h. insbesondere gebogen wird.

Das Stanzteil 15 weist - als wesentlichen Bestandteil - einen Lamellenbereich 13 auf, welcher in der späteren Steckerbuchse als aktiver Kontaktbereich dient. Der Lamellenbereich 13 weist eine Vielzahl von im wesentlichen parallel und äquidistant verlaufenden länglichen Lamellen 7 auf, die durch Ausstanzen entsprechender Zwischenbereiche 16 zurückbleiben. Angrenzend zu diesen Lamellen 7 sind mehrere Zungen 5 ausgestanzt, wobei bei dem in Fig. 1 und 2 dargestellten Ausführungsbeispiel insbesondere vier Zungen vorhanden sind, deren Breite identisch ist und die äquidistant angeordnet sind. Die Zungen 5 bilden einen Stabilisierungsbereich 12, der in der später daraus hergestellten Steckerbuchse zur Stabilisierung des eigentlichen Kontaktabschnittes dient.

Neben dem Stabilisierungsbereich 12 und dem Lamellenbereich 13 weist das Stanzteil mehrere Laschen 8, 9 und 10 auf, wobei die Laschenpaare 8 und 9 als Kontaktbereich 11 für eine elektrische Kontaktierung eines an die Steckerbuchse anzuschließenden Leiters dienen. Die Länge der Laschen 8 und 9 ist unterschiedlich, so daß mit den Laschenpaaren 8 und 9 unterschiedliche Leiterdurchmesser in Form einer Crimpverbindung kontaktierbar sind. So kann beispielsweise mit den Laschen 8 ein Leiterdurchmesser von 1,5 bis 2,5 mm² und mit den Laschen 9 ein Leiterdurchmesser zwischen 4,0 und 6,0 mm² kontaktiert werden. Das weitere Laschenpaar 10 ist zur Fixierung des an die Steckerbuchse anzuschließenden elektrischen Leiters vorgesehen, wobei diese Laschen 10 ebenfalls im Sinne einer Crimpung gebogen werden und auf diese Weise den Isolationsmantel der elektrischen Leitung umgreifen und fixieren können. Die Laschen 10 dienen somit zugleich als Zugentlastung. Vorteilhafterweise sind die Laschen 10 breiter ausgestaltet als die Kontaktlaschen 8 und 9.

Zwischen dem Lamellenbereich 13 und den Laschen 8 - 10 ist ein länglicher Übergangsbereich 2 ausgebildet, der eine Führungsbohrung bzw. ein Führungsloch 4 für eine automatische Crimpmaschine aufweist, so daß das Kontaktieren und Fixieren des oben beschriebenen elektrischen Leiters, der mit der Steckerbuchse zu verbinden ist. automatisch mit einer Crimpmaschine durchgeführt werden kann.

Wie bereits beschrieben worden ist, ist das Stanzteil vorzugsweise aus einem Bimetall, welches aus einem Basismaterial und einem sehr gut leitendem Material, welches den Lamellen- oder Kontaktbereich 13 bildet, besteht. Dieses elektrisch gut leitende Material kann auch auf bekannte Art und Weise auf das Basismaterial aufgebracht werden, wie z.B. durch Aufwalzen oder galvanisches Auftragen. Vorteilhafterweise wird als Basismaterial ein federndes bzw. federelastisches Material, wie z.B. Berylliumkupfer, gewählt. welches nach Einfügen bzw. Herausziehen des Steckerstiftes aus der Steckerbuchse in den Ausgangszustand zurückfedert. Als Material für den Lamellen- bzw. Kontaktbereich 13 kommt beispielsweise Silber oder insbesondere Gold in Betracht.

Das in Fig. 1 gezeigte Stanzteil 15 wird wie folgt zu dem in Fig. 2 gezeigten Ausführungsbeispiel der erfindungsgemäßen Steckerbuchse gebogen.

Der Lamellenbereich 13 wird zunächst verdreht und gestaucht, so daß sich der für diese Art der Steckerbuchse typische hyperbolische Verlauf der Lamellen 7 ergibt, nachdem der Lamellenbereich 13 in die in Fig. 2 gezeigte zylinderähnliche Form gebogen worden ist. D.h., die nunmehr gegenüber der Längsachse der in Fig. 2 gezeigten Steckerbuchse schräg verlaufenden Lamellen 7 bilden die Form eines Hyperboloids und entsprechen den in Fig. 3 verwendeten Kontaktdrähten 23, so daß die Lamellen 7 hyperbolisch angeordnete Kontaktbereiche für einen Kontaktstift eines Steckers bilden.

Die Zungen 5 werden derart nach außen geklappt bzw. gebogen, daß sie die Außenfläche des Kontaktabschnitts 1 der Steckerbuchse bilden und insbesondere die Lamellen 7 stabilisieren. Der in Fig. 1 dargestellte Übergangsbereich 6 zwischen dem Lamellenbereich 13 und den Zungen 5 stellt bei der in Fig. 2 gezeigten Steckerbuchse, die aus dem in Fig. 1 gezeigten Stanzteil 15 hergestellt worden ist, eine obere Biegekante 6 dar.

Die Laschenpaare 8 - 10 werden abschließend wie in Fig. 2 dargestellt gebogen, um (mit Hilfe der Laschen 8 und 9) einen an die Steckerbuchse anschließbaren Leiter elektrisch zu kontaktieren bzw. (mit Hilfe der Laschen 10) diesen Leiter zu fixieren. Die Laschen 8 und 9 bilden dabei mit dem Leiter eine Crimpverbindung. Auch die Laschen 10 werden in der Form einer Crimpung gebogen, um den Isolationsmantel des elektrischen Leiters zu umgreifen und zu fixieren. Die Laschen 8 - 10 bilden somit einen Befestigungsabschnitt 3, während die Zungen 5 sowie die Lamellen 7 den bereits zuvor erwähnten Kontaktabschnitt 1 der in Fig. 2 gezeigten Steckerbuchse bilden.

Insbesondere aus Fig. 1 ist ersichtlich, daß das Stanzteil 15 bezüglich seiner Längsachse symmetrisch ausgebildet ist.

Die obige Beschreibung macht deutlich, daß die erfindungsgemäße Steckerbuchse auf sehr einfache Art und Weise hergestellt werden kann, ohne daß die eingangs beschriebenen hervorragenden elektrischen und mechanischen Eigenschaften einer HYPCON-Steckverbindung verloren gehen. Insbesondere ist die erfindungsgemäße Steckerbuchse einteilig ausgestaltet, so daß die Materialkosten minimiert werden können. Des weiteren wird die erfindungsgemäße Steckerbuchse aus einem einzigen Stanzteil gebogen, welches zuvor aus einem elektrisch leitfähigen Material, beispielsweise einem Bimetall, ausgestanzt worden ist. Die Herstellung der erfindungsgemäßen Steckerbuchse ist somit gegenüber dem in Fig. 3 gezeigten Stand der Technik deutlich vereinfacht und billiger und kann insbesondere vollautomatisiert durchgeführt werden.

## Patentansprüche

1. Steckerbuchse,
mit mehreren in einem Kontaktabschnitt (1) der Steckerbuchse hyperbolisch angeordneten Kontaktbereichen (7) zum elektrischen Kontaktieren eines mit der Steckerbuchse koppelbaren Steckerteils,
wobei die Steckerbuchse einteilig ausgebildet ist,
**dadurch gekennzeichnet,**
daß die Kontaktbereiche durch Lamellen (7) gebildet sind, welche schräg zur Längsachse der Steckerbuchse verlaufen.

2. Steckerbuchse nach Anspruch 1,
**dadurch gekennzeichnet,**
daß die Steckerbuchse aus einem einteiligen Stanzteil (15) gefertigt ist, welches in die Form der Steckerbuchse gebogen ist.

3. Steckerbuchse nach Anspruch 2,
**dadurch gekennzeichnet,**
daß die Lamellen (7) in dem Stanzteil (15) im wesentlichen parallel verlaufen und die yperbolisch angeordneten Kontaktbereiche durch Verdrehen, Stauchen und Biegen der amellen (7) bilden.

4. Steckerbuchse nach Anspruch 2 oder 3,
**dadurch gekennzeichnet,**
daß das Stanzteil (15) mehrere längliche Zungen (5) aufweist, welche den Kontaktabschnitt (1) der Steckerbuchse verstärken.

5. Steckerbuchse nach Anspruch 4,
**dadurch gekennzeichnet,**
daß die länglichen Zungen (5) im wesentlichen parallel verlaufen.

6. Steckerbuchse nach Anspruch 4 oder 5,
**dadurch gekennzeichnet,**
daß die Länge der Zungen (5) im wesentlichen der Länge des Kontaktabschnittes (1) der Steckerbuchse entspricht.

7. Steckerbuchse nach einem der Ansprüche 4-6,
**dadurch gekennzeichnet,**
daß die Zungen (5) die Außenfläche des Kontaktabschnittes (1) bilden und an der Außenseite der Lamellen (7) anliegen.

8. Steckerbuchse nach Anspruch 7,
**dadurch gekennzeichnet,**
daß das Stanzteil (15) zwischen den Zungen (5) und den Lamellen (7) einen Übergangsbereich (6) aufweist, welcher eine Biegekante der Steckerbuchse bildet.

9. Steckerbuchse nach Anspruch 7 oder 8,
**dadurch gekennzeichnet,**
daß das Stanzteil (15) symmetrisch bezüglich seiner Längsachse ausgebildet ist.

10. Steckerbuchse nach einem der vorhergehenden Ansprüche,
**gekennzeichnet durch**
einen Befestigungsabschnitt (3) zum Fixieren und elektrischen Kontaktieren mindestens eines Leiters, wobei
der Befestigungsabschnitt (3) mindestens zwei Befestigungslaschen (10) aufweist, die zur Fixierung des Isolationsmantels des Leiters in Form einer Crimpung zu biegen sind.

11. Steckerbuchse nach Anspruch 10,
**dadurch gekennzeichnet,**
daß der Befestigungsabschnitt (3) mindestens zwei Kontaktlaschen (8, 9) aufweist, die zur elektrischen Kontaktierung des Leiters in Form einer Crimpverbindung zu biegen sind.

12. Steckerbuchse nach Anspruch 10 oder 11,
**dadurch gekennzeichnet,**
daß zwischen dem Kontaktabschnitt (1) und dem Befestigungsabschnitt (3) der Steckerbuchse ein länglicher Übergangsbereich (2) ausgebildet ist, wobei
der Übergangsbereich (2) zwischen dem Kontaktabschnitt (1) und dem Befestigungsabschnitt (3) ein Führungsloch (4) für eine Crimpmaschine aufweist.

13. Steckerbuchse nach einem der vorhergehenden Ansprüche,
**dadurch gekennzeichnet,**
daß die Steckerbuchse aus einem Bimetall gefertigt ist.

14. Steckerbuchse nach Anspruch 13,
**dadurch gekennzeichnet,**
daß das Bimetall ein erstes Material mit federelastischen Eigenschaften und ein zweites Material mit sehr guten elektrischen Leiteigenschaften umfaßt, wobei die Kontaktbereiche (7) aus dem zweiten Material gefertigt sind.

15. Steckerbuchse nach Anspruch 14,
**dadurch gekennzeichnet,**
daß das erste Material Berylliumkupfer und/oder das zweite Material Gold ist.

16. Verfahren zur Herstellung einer Steckerbuchse,
wobei die Steckerbuchse mehrere in einem Kontaktabschnitt (1) der Steckerbuchse hyperbolisch angeordnete Kontaktbereiche (7) zum elektrischen Kontaktieren eines mit der Steckerbuchse koppelbaren Steckerteils aufweist,
umfassend die folgenden Schritte:
- Stanzen eines Lamellenbereichs (13) aus einem Stanzband (14),
- Biegen des Lamellenbereichs (13) in eine zylinderförmige Form, und
- Verdrehen und Stauchen des Lamellenbereichs (13), so daß die Lamellen (7) des Lamellenbereichs (13) die hyperbolisch angeordneten Kontaktbereiche bilden und schräg zur Längsachse der Steckerbuchse verlaufen.

## Claims

1. Plug socket
having a number of contact regions (7), which are disposed hyperbolically in a contact section (1) of the said plug socket, for making electrical contact with a plug part which can be coupled to the plug socket,
the said plug socket being constructed in one piece,
**characterised in that**
the contact regions are formed by lamellae (7) which extend obliquely to the longitudinal axis of the plug socket.

2. Plug socket according to claim 1,
**characterised in that**
the plug socket is produced from a one-piece stamped part (15) which is bent into the shape of the said plug socket.

3. Plug socket according to claim 2,
**characterised in that**
the lamellae (7) extend in an essentially parallel manner in the stamped part (15) and form the hyperbolically disposed contact regions as a result of twisting, upsetting and bending of the said lamellae (7).

4. Plug socket according to claim 2 or 3,
**characterised in that**
the stamped part (15) has a number of elongated tongues (5) which reinforce the contact section (1) of the plug socket.

5. Plug socket according to claim 4,
**characterised in that**
the elongated tongues (5) extend in an essentially parallel manner.

6. Plug socket according to claim 4 or 5,
**characterised in that**
the length of the tongues (5) essentially corresponds to the length of the contact section (1) of the plug socket.

7. Plug socket according to one of claims 4 to 6,
**characterised in that**
the tongues (5) form the outer face of the contact section (1) and rest against the outer side of the lamellae (7).

8. Plug socket according to claim 7,
**characterised in that**
the stamped part (15) has a transitional region (6) between the tongues (5) and the lamellae (7), which forms a flexural edge on the plug socket.

9. Plug socket according to claim 7 or 8,
**characterised in that**
the stamped part (15) is constructed symmetrically with respect to its longitudinal axis.

10. Plug socket according to one of the preceding claims,
**characterised by**
a fastening section (3) for fixing, and making electrical contact with, at least one conductor,
the said fastening section (3) having at least two fastening tabs (10) which can be bent in the form of a crimped portion for the purpose of fixing the insulating sheath of the conductor.

11. Plug socket according to claim 10,
**characterised in that**
the fastening section (3) has at least two contact tabs (8, 9) which can be bent in the form of a crimped connection for the purpose of making electrical contact with the conductor.

12. Plug socket according to claim 10 or 11,
**characterised in that**
an elongated transitional region (2) is constructed between the contact section (1) and the fastening section (3) of the plug socket,
the said transitional region (2) having a guide hole (4) for a crimping machine between the contact section (1) and the fastening section (3).

13. Plug socket according to one of the preceding claims,
**characterised in that**
the plug socket is produced from a bimetal.

14. Plug socket according to claim 13,
**characterised in that**
the bimetal comprises a first material with springy properties and a second material with good electrical conducting properties, the contact regions (7) being produced from the second material.

15. Plug socket according to claim 14,
**characterised in that**
the first material is beryllium copper and/or the second material is gold.

16. Method of manufacturing a plug socket,
the said plug socket having a number of contact regions (7), which are disposed hyperbolically in a contact section (1) of the said plug socket, for making electrical contact with a plug part which can be coupled to the plug socket, and
the said method comprising the following steps:
- the stamping of a lamellae region (13) out of a stamping strip (14),
- the bending of the lamellae region (13) into a cylindrical shape, and
- the twisting and upsetting of the lamellae region (13), so that the lamellae (7) of the said lamellae region (13) form the hyperbolically disposed contact regions and extend obliquely to the longitudinal axis of the plug socket.

## Revendications

1. Douille de connecteur
comportant plusieurs zones de contact (7) disposées selon une disposition hyperbolique dans une section de contact (1) de la douille de connecteur, pour établir un contact électrique avec une partie de connecteur pouvant être accouplée à la douille de connecteur,
la douille de connecteur étant réalisée d'un seul tenant,
caractérisée en ce
que les zones de contact sont formées par des lamelles (7), qui sont disposées obliquement par rapport à l'axe longitudinal de la douille de connecteur.

2. Douille de connecteur selon la revendication 1, caractérisée en ce
que la douille de connecteur est formée par une pièce découpée monobloc (15) qui est cintrée sous la forme de la douille de connecteur.

3. Douille de connecteur selon la revendication 2, caractérisée en ce
que les lamelles (7) sont essentiellement parallèles dans la partie découpée (15) et forment des zones de contact à disposition hyperbolique, moyennant une torsion, un refoulement et un pliage des lamelles (7).

4. Douille de connecteur selon la revendication 2 ou 3, caractérisée en ce
que la pièce découpée (15) comporte plusieurs languettes allongées (5), qui renforcent la section de contact (1) de la douille de connecteur.

5. Douille de connecteur selon la revendication 4, caractérisée en ce
que les languettes allongées (5) sont essentiellement parallèles.

6. Douille de connecteur selon la revendication 4 ou 5, caractérisée en ce
que la longueur des languettes (5) correspond essentiellement à la longueur de la section de contact (1) de la douille de connecteur.

7. Douille de connecteur selon l'une des revendications 4-6, caractérisée en ce
que les languettes (5) forment la face extérieure de la section de contact (1) et s'appliquent contre la face extérieure des lamelles (7).

8. Douille de connecteur selon la revendication 7, caractérisée en ce
que la pièce découpée (15) possède, entre les languettes (5) et les lamelles (7), une zone de jonction (6), qui forme un bord de pliage de la douille de connexion.

9. Douille de connecteur selon la revendication 7 ou 8, caractérisée en ce
que la pièce découpée (15) est symétrique par rapport à son axe longitudinal.

10. Douille de connecteur selon l'une des revendications précédentes, caractérisée par
une section de fixation (3) servant à fixer et établir le contact électrique d'au moins un conducteur, la section de fixation (3) comportant au moins deux pattes de fixation (10) qui doivent être repliées, à la manière d'un sertissage, pour la fixation de la gaine isolante du conducteur.

11. Douille de connecteur selon la revendication 10, caractérisée en ce
que la section de fixation (3) comporte au moins deux pattes de contact (8, 9), qui doivent être repliées sous la forme d'une liaison sertie pour l'établissement du contact électrique avec le conducteur.

12. Douille de connecteur selon la revendication 10 ou 11, caractérisée en ce
qu'une zone allongée de jonction (2) est formée entre la section de contact (1) et la section de fixation (3) de la douille de connecteur, la zone de jonction (2) entre la section de contact (1) et la section de fixation (3) possédant un trou de guidage (4) pour une machine de sertissage.

13. Douille de connecteur selon l'une des revendications précédentes, caractérisée en ce
que la douille de connecteur est constituée par un bilame.

14. Douille de connecteur selon la revendication 13, caractérisée en ce
que le bilame comprend un premier matériau possédant des caractéristiques d'élasticité d'un ressort et un second matériau possédant de très bonnes propriétés caractéristiques de conducteur électrique, les zones de contact (7) étant formées avec le second matériau.

15. Douille de connecteur selon la revendication 14, caractérisée en ce
que le premier matériau est du cuivre au béryllium et/ou que le second matériau est de l'or.

16. Procédé pour fabriquer une douille de connecteur,
selon lequel la douille de connecteur comporte plusieurs zones de contact (7) disposées selon une disposition hyperbolique dans une section de contact (1) de la douille de connecteur, pour établir un contact électrique avec une partie de connecteur pouvant être accouplée à la douille de connecteur,
comprenant les étapes suivantes:
- découpage d'une zone à lamelles (13) à partir d'une bande de découpage (14),
- cintrage de la zone à lamelles (13) sous une forme cylindrique, et
- torsion et refoulement de la zone à lamelles (13) de manière que les lamelles (7) de la zone à lamelles (13) forment des zones de contact à disposition hyperbolique et s'étendent obliquement par rapport à l'axe longitudinal de la douille de connecteur.
